# FASCICULE DE BREVET EUROPEEN

(11) **EP 2 075 039 B1**
(45) Date de publication et mention de la délivrance du brevet: **22.09.2010**
(21) Numéro de dépôt: 08305810.7
(22) Date de dépôt: 18.11.2008
(51) Int. Cl.: A63C 5/00

(54) **Planche de glisse sur neige et jeu d'au moins deux telles planches de glisse sur neige**
Snowboard und Kit, das aus mindestens zwei solcher Snowboards besteht
Snowboard and set of at least two such snowboards

(30) Priorité: 20.12.2007 FR 0760169
(43) Date de publication de la demande: 01.07.2009
(73) Titulaire: Skis Dynastar, 74700 Sallanches (FR)
(72) Inventeur: Bouttie, Denis M., 74190, CHEDDE PASSY (FR)
(74) Mandataire: Palix, Stéphane

(56) Documents cités:
- EP-A- 0 774 280
- EP-A- 1 314 459
- DE-U1-202005 017 828

## Description

### DOMAINE DE L'INVENTION

La présente invention se rapporte au domaine des sports de glisse sur neige, tels que le ski alpin ou le surf. Plus précisément, elle concerne une planche de glisse sur neige, ainsi qu'un jeu d'au moins deux telles planches de glisse sur neige.

### TECHNIQUES ANTERIEURES

Classiquement, une planche de glisse sur neige possède une structure interne qui définit son comportement mécanique et qui comprend un noyau longitudinal, ainsi qu'un ou plusieurs renforts, par exemple un renfort inférieur et un renfort supérieur disposés de part et d'autre de ce noyau. La structure interne de la planche de glisse est protégée en étant recouverte. En particulier, son dessous et son dessus sont respectivement revêtus d'une semelle de glisse et d'une couche supérieure de protection, qui est apparente et généralement décorative.

Classiquement, cette couche supérieure de protection est constituée d'une peau extérieure ou film, qui est d'une seule matière ou qui présente la forme d'un complexe multi matériaux. Généralement, le renfort supérieur de la structure interne s'étend contre cette peau extérieure, dont la forme détermine alors la sienne.

A cet égard, l'aspect extérieur du dessus de la planche de glisse et, en particulier, sa forme sont souvent choisis en fonction de considérations esthétiques. Cette forme du dessus de la planche de glisse détermine celle de la peau extérieure de la couche supérieure de protection. Le plus souvent, ainsi qu'exposé dans ce qui précède, la forme de cette peau extérieure détermine à son tour celle du renfort supérieur.

En résumé, dans la plupart des planches de glisse actuelles, la forme définitive du renfort supérieur résulte souvent de considérations non techniques, alors qu'elle influe sur les propriétés mécaniques définies par ce renfort supérieur.

En d'autres termes, la prise en compte de considérations esthétiques touchant à la forme du dessus d'une planche de glisse sur neige constitue généralement une contrainte technique supplémentaire, dont il doit être tenu compte lors de la conception de cette planche de glisse. En particulier, dès que la forme d'une planche de glisse sur neige est modifiée pour des raisons esthétiques, une nouvelle étude de la structure interne de cette planche doit habituellement être menée et débouche le plus souvent sur une nouvelle définition de cette structure interne.

Toute étude technique, toute nouvelle mise au point et toute fabrication nouvelle se traduisent par des coûts, y compris ceux induits par le référencement et le stockage d'éléments différents bien que destinés à remplir des fonctions similaires dans des planches de glisse de plusieurs gammes.

Pour éviter de tels coûts, il est connu de placer une sorte de rembourrage inerte ou non entre le renfort supérieur et la peau de la couche supérieure de protection. Cependant, la conformation de cette peau à chaud dans un moule, lors de la fabrication de la planche de glisse, peut s'accompagner de défauts d'aspect, tels que des déformations, des craquelures et/ou des déplacements des motifs imprimés, au niveau du rembourrage, dès que ce rembourrage est de quelque importance.

Dans le document FR-2 873 591, il est proposé de réaliser une découpe dans la couche supérieure de protection d'une planche de glisse sur neige et d'y placer un insert définissant une zone de préhension de la planche de glisse. Le matériau constitutif de l'insert peut être un caoutchouc. En effet, il est choisi pour faciliter la préhension de la planche de glisse. Dans le même but, cette planche de glisse présente des ondulations pour l'engagement des doigts d'une main, au niveau de l'insert, qui présente une épaisseur constante, sensiblement égale à celle de la couche supérieure de protection.

Dans le document FR-2 823 126, il est décrit un procédé de fabrication d'une planche de glisse sur neige dont une couche supérieure de protection comporte un insert. Cet insert a sensiblement la même épaisseur que la couche supérieure de protection, de manière à ne pas en dépasser une fois logé dans une découpe réalisée dans cette couche supérieure de protection.

Dans le document EP-0 774 280, une fenêtre découpée dans une couche supérieure de protection de ski est fermée par une pièce plastique rapportée. Au-delà du bord de la fenêtre, cette pièce plastique passe en dessous de la couche supérieure de protection et forme un bourrelet en relief vers l'intérieur du ski.

Dans le document FR-2 540 391 est décrite une planche de ski alpin, dont le dessus est défini notamment par une peau de protection percée de deux découpes. Au niveau de chacune de ces deux découpes se trouve une structure sandwich qui comprend notamment un renfort et qui a pour fonction essentielle d'intervenir significativement sur le comportement mécanique de la planche de glisse. Le renfort de cette structure sandwich s'étend contre une peau extérieure de protection dont il suit le profil. De ce fait, une modification de la forme du dessus de la planche de glisse au niveau des découpes précitées se traduit par une modification du comportement mécanique de cette planche de glisse si elle n'est pas compensée par une nouvelle conception des éléments définissant le comportement mécanique de la planche de glisse. Ici encore, une modification de la forme du dessus de la planche de ski pour des raisons simplement esthétiques ne peut pas être effectuée aisément, sans se traduire par des coûts notables.

En outre, chaque structure sandwich rapportée de la planche décrite dans FR-2 540 391 est telle que son mode de fabrication est du même type que celui d'une planche de glisse sur neige complète et en présente donc les inconvénients, notamment en termes de complexité et de formes possibles limitées.

### EXPOSE DE L'INVENTION

L'invention a au moins pour but de faciliter une modification de l'aspect extérieur du dessus d'une planche de glisse et, plus précisément, de la forme d'un tel dessus.

Selon l'invention, ce but est atteint grâce à une planche de glisse sur neige, comprenant au moins des carres et une semelle constitutives d'un ensemble inférieur, une poutre interne de structuration mécanique et une couche supérieure de protection qui recouvre partiellement ladite poutre interne sans influer significativement sur le comportement mécanique défini par cette poutre interne, et qui comprend une peau apparente percée d'une découpe.

Cette planche de glisse se **caractérise en ce que** sa couche supérieure de protection comporte au moins un élément décoratif apparent en volume qui forme une saillie dépassant au dessus de ladite peau, en étant fixé dans ladite découpe de manière à fermer cette découpe et à affleurer la face inférieure de ladite peau, au moins cette peau et l'élément décoratif en volume définissant ensemble un dessus apparent en volume de la planche de glisse.

La forme du dessus de la planche de glisse définie ci-dessus peut être aisément modifiée, sans changement de la définition de la poutre interne et donc sans changement notable du comportement de la planche de glisse, notamment en remplaçant au moins l'élément décoratif en volume de la couche supérieure de protection par un autre de forme différente.

Avantageusement, une face supérieure de la poutre interne de structuration mécanique comprend une portion qui présente une forme prédéfinie et au dessus de laquelle est située ladite découpe, l'élément décoratif en volume comportant une face inférieure sensiblement complémentaire de ladite forme prédéfinie. Avantageusement, cette forme prédéfinie comporte une section transversale qui est sensiblement rectiligne. Elle peut en outre comporter une section longitudinale également sensiblement rectiligne, de manière à être sensiblement plane.

Avantageusement, la poutre de structuration mécanique comprend au moins un noyau, ainsi qu'un renfort supérieur qui, au moins au droit de l'élément décoratif en volume, s'étend sensiblement selon ladite forme prédéfinie. Quant à cet élément décoratif en volume, il peut posséder une épaisseur maximale qui est au moins égale à trois fois l'épaisseur de ladite peau.

Avantageusement, l'élément décoratif en volume délimite un logement en creux de réception d'une pièce rapportée. Par exemple, cette dernière peut être un masque décoratif fixé à demeure ou interchangeable, dont l'aspect visuel peut rappeler celui de la peau et/ou personnaliser la planche de glisse.

Avantageusement, l'élément décoratif en volume définit des moyens de retenue d'une pièce rapportée. De tels moyens de retenue peuvent comporter un angle de contre-dépouille pouvant se trouver au niveau d'un surplomb destiné à s'étendre au dessus d'une patte d'enclenchement ou d'une portion équivalente de la pièce rapportée.

Avantageusement, la planche de glisse sur neige porte un équipement dont l'élément décoratif en volume enveloppe au moins une portion. De la sorte peut être réalisé un raccordement participant à une intégration harmonieuse de cet équipement sur la planche de glisse.

Avantageusement, l'élément décoratif en volume est surmoulé sur au moins une portion dudit équipement, qui peut notamment comprendre une platine de support d'une fixation de solidarisation d'une chaussure, telle qu'une chaussure de ski ou une chaussure de surf.

La découpe peut posséder un contour fermé sur lui-même, dont est complémentaire un contour de l'élément décoratif. Cette découpe peut également s'étendre sur toute la largeur de la planche de glisse et posséder un contour ouvert, dont est complémentaire un contour de l'élément décoratif. L'élément décoratif s'ajuste sensiblement sans jeu dans la découpe si bien que sa face inférieure peut affleurer par rapport à la face inférieure de la peau constitutive de la couche supérieure de protection, c'est-à-dire se trouver sensiblement à la même profondeur que la face inférieure de cette peau de manière à la prolonger, sans surépaisseur ni autre discontinuité.

Avantageusement, l'élément décoratif en volume est une pièce moulée par injection. Une telle pièce est d'un faible coût de fabrication, tout en pouvant présenter des formes complexes. Par exemple, en étant moulé par injection, l'élément décoratif peut présenter des angles de contre-dépouille et/ou des filetages obtenus lors du moulage et non par un usinage ultérieur. Il peut également bénéficier des autres possibilités offertes par la technique de l'injection. Par exemple, l'élément décoratif moulé peut être surmoulé sur un équipement de la planche de glisse ou faire l'objet d'une impression couramment appelée « impression in-mold ».

Avantageusement, l'élément décoratif en volume est une pièce monobloc faite d'une seule matière. Ce peut également être une pièce monobloc faite de plusieurs matières liées entre elles au niveau d'au moins une interface.

Dès lors que les renforts de la planche de ski font tous partie de la poutre interne, l'élément décoratif en volume est sans renfort.

L'invention a également pour objet un jeu d'au moins deux planches de glisse sur neige dont chacune est telle que définie ci-dessus, qui comportent sensiblement la même poutre interne de structuration mécanique et qui se distinguent l'une de l'autre en ce que l'élément décoratif en volume de l'une des planches de glisse et l'élément décoratif en volume de l'autre planche de glisse confèrent des formes différentes aux dessus apparents respectifs de ces deux planches de glisse.

### DESCRIPTION SOMMAIRE DES FIGURES

L'invention sera bien comprise à la lecture de la description qui va suivre, donnée uniquement à titre d'exemple et faite en se référant aux dessins annexés, parmi lesquels :
- la figure 1 est une vue en perspective d'une planche de ski conforme à l'invention :
- la figure 2 est une vue éclatée, en perspective, d'un sous-ensemble supérieur que comprend la planche de ski de la figure 1 et qui définit le dessus de cette planche de ski ;
- la figure 3 est une vue en perspective d'un des éléments représentés à la figure 2 ;
- la figure 4 est une vue schématique, en section transversale selon le plan IV de la figure 1, et représente la même planche de ski que cette figure 1, mais de manière non éclaté
- la figure 5 cet une vue analogue à la figure 1 et représente une planche de ski selon une variante de réalisation de l'invention ; et
- la figure 6 est une vue en perspective et en coupe transversale selon le plan VI de la figure 5, et représente partiellement la même planche de ski que cette figure 5, mais à plus grande échelle.

### MANIERES POSSIBLES DE REALISER L'INVENTION

Sur la figure 1 est représentée une planche de ski alpin **1** surmontée d'une platine **2,** qui est destinée à recevoir une fixation de solidarisation d'une chaussure de ski. Cette planche de ski **1** comprend un dessous, des côtés **3** et un dessus ou face supérieure **4,** que définit une couche supérieure de protection **5** pouvant être décorative.

Ainsi qu'on peut bien le voir à la figure 2, la couche supérieure de protection **5** comprend plusieurs éléments apparents assemblés, dont un élément décoratif en volume **6** et une peau ou film **7** réalisée classiquement à partir d'un matériau polymérique de type thermoplastique. Ce matériau polymérique peut être transparent ou translucide, notamment si la face inférieure de la peau **7** reçoit une ou plusieurs couches d'encre ou de vernis, par impression ou de toute autre manière appropriée.

La peau **7** est percée d'une découpe ou ouverture traversante **8,** qui s'étend sur toute la largeur de la planche de glisse **1** et dont le contour **9** est complémentaire d'un contour périphérique **10** de l'élément décoratif **6.** Bien qu'il soit ouvert dans l'exemple représenté, le contour **9** peut également être fermé.

Sur la figure 2 sont également représentés deux accessoires supérieurs **11** et **12** qui, à la figure 1, sont portés par l'élément décoratif **6** de manière à être apparents.

L'accessoire **11** est plus précisément une plaque décorative rapportée, dont les motifs et/ou les inscriptions peuvent être choisis de manière à former un ensemble en harmonie avec un décor porté par la peau **7** et/ou comprendre des informations techniques et/ou des références et/ou des publicités. L'accessoire **11** peut également être un trompe-l'oeil tel qu'un hologramme reproduisant l'intérieur d'une planche de ski. Ce peut encore être un élément technique, par exemple un élément d'amortissement de vibrations.

L'accessoire **12** a également une fonction décorative. En effet, il s'agit d'une pièce de raccordement rapportée, qui intervient également dans la fixation de la plaque décorative **11** d'une manière qui sera précisée ultérieurement.

L'élément décoratif **6** est une pièce monobloc et flexible, qui est moulée par injection d'une seule matière polymérique ou de plusieurs matières polymériques destinées à se lier entre elles au niveau d'un ou de plusieurs interfaces communs. Sa face inférieure est sensiblement plane et de section transversale sensiblement rectiligne. En revanche, la face supérieure **13** de l'élément décoratif **6** est en relief. Cet élément décoratif **6** présente donc une épaisseur variable entre ses faces inférieure et supérieure de formes différentes.

Ainsi qu'on peut bien le voir à la figure 3, la face supérieure **13** de l'élément décoratif **6** délimite un logement en creux **14** de réception de la plaque décorative **11.** La pièce **6** délimite également deux trous d'enclenchement **15** qui font partie de moyens de montage de la pièce de raccordement **12** et qui sont disposés symétriquement l'un de l'autre par rapport à un plan de symétrie **P** s'étendant selon la longueur de la planche de ski **1.** Chaque trou d'enclenchement **15** est prévu pour l'insertion d'une patte de montage de la pièce de raccordement **12** et débouche dans un bord du logement en creux **14,** de manière à être bordé vers le haut par une portion en surplomb qui est destinée à retenir cette patte de montage, référencée **16** à la figure 2, et qui présente à cet effet un angle de contre-dépotille.

La plaque décorative **11** est fixée sur le fond du logement en creux **14,** par exemple en y étant collée. Sa portion arrière est en outre retenue entre l'élément décoratif **6** et la pièce de raccordement **12,** dont le maintien en place est le fait de l'insertion des pattes de montage **16** dans les trous **15** et aussi de nervures référencées **17** à la figure 2. Ces nervures **17** sont destinées à être piégées sous la platine **2,** ce qui est le cas à la figure 1.

Ainsi qu'on peut le voir sur cette figure 1, l'élément décoratif **6** et la pièce de raccordement **12** enveloppent la portion avant d'un bord de la platine **2,** de manière à protéger l'avant de cette platine **2** et à réaliser un raccordement harmonieux entre la peau **7** et ladite platine **2** pour une intégration esthétique de cette platine **2.** L'élément décoratif **6** peut également servir à l'intégration harmonieuse d'une pièce autre que la platine **2.**

La couche supérieure de protection **5** fait partie d'une enveloppe extérieure dont un exemple est proposé à la figure 4 et qui entoure et protège une structure interne de la planche de ski **1.** Dans l'exemple de la figure 4, cette enveloppe extérieure comprend deux chants ou parois longitudinales gauche et droite **18.** Elle comporte également une semelle inférieure de glisse **19** et deux carres gauche et droite **20,** qui bordent cette semelle **19** et dont chacune est surmontée par l'un des chants **18.**

A l'intérieur de l'enveloppe précitée se trouve une poutre interne **21,** qui est un élément de structure en ce qu'elle définit au moins pour l'essentiel le comportement mécanique de la planche de ski **1** et qui, à cet effet, comprend un ou plusieurs renforts. Dans l'exemple de la figure 4, les renforts de la poutre interne **21** sont au nombre de deux. Il s'agit d'un renfort inférieur **22** et d'un renfort supérieur **23,** dont chacun a une section transversale sensiblement rectiligne. Chacun des renforts **22** et **23** de la poutre interne **21** comprend une matrice durcie et une structure de fibres de renforcement entrecroisées dans cette matrice durcie, qui peut notamment être une résine polymérisée. Chacun des renforts **22** et **23** s'étend à un niveau plus bas que la peau **7,** en restant en dessous de la découpe **8.**

La poutre interne **21** comprend également un noyau **24** qui remplit un espace séparant les renforts **22** et **23** l'un de l'autre et qui peut notamment être fait de mousse de polyuréthane expansé ou bien encore de bois ou de tout autre matériau approprié.

La planche de ski **1** peut être produite de différentes manières, par exemple en mettant en oeuvre l'un des procédés classiques de fabrication d'une planche de glisse sur neige dans un moule, à chaud. Par exemple, lorsque cette planche **1** est une planche du type à noyau injecté, la mousse de son noyau **24** s'expanse entre les renforts **22** et **23** et, ce faisant, applique le renfort inférieur **22** contre la semelle **19** et le renfort supérieur **23** contre la couche supérieure de protection **5** et contre un film d'étanchéité **25,** qui s'étend au moins de part et d'autre de la ligne de jonction entre l'élément décoratif **6** et la peau **7,** afin d'empêcher toute fuite de résine ou de mousse de polyuréthane. De ce fait, le renfort supérieur **23** et la face supérieure **26** de la poutre interne **21** présentent une forme prédéfinie, qui est sensiblement complémentaire de celle de la face inférieure **27** de la couche supérieure de protection **5** et dont la section transversale est sensiblement rectiligne.

La planche **1** peut également être de construction du type sandwich sans noyau injecté, auquel cas l'application de ses différents constituant les uns contre les autres résulte de leur serrage entre les parties inférieure et supérieure du moule, lors de la fermeture de ce moule.

Quel que soit le procédé employé, le moule dans lequel est fabriquée la planche **1** peut être simplifié grâce à l'incorporation de l'élément décoratif **6.** Plus précisément, son empreinte comporte une réservation qui est destinée à recevoir la partie émergé de l'élément décoratif **6** et qui peut présenter une forme bien plus simple que cet élément décoratif **6** dans la mesure où ce dernier possède déjà sa forme définitive résultant par exemple de son moulage par injection.

A cet égard, l'élément décoratif **6** possède deux oreilles percées de positionnement **6A.** Lors de sa mise en place dans le moule, il est manipulé en étant tenu par ses oreilles **6A,** qui facilitent alors son positionnement précis et qui sont dissociées de la planche **1** après le moulage.

Ainsi qu'on peut bien le voir à la figure 4, l'élément décoratif **6** ferme la découpe **8,** où il est fixé de manière à former une saillie dépassant au-dessus de la peau **7.** Grâce à cet élément décoratif **6,** le dessus **4** de la planche de ski **1** peut présenter une forme en volume, avec un ou plusieurs reliefs en saillie et/ou un ou plusieurs creux, et posséder une section transversale non rectiligne, même lorsque le renfort supérieur **23** possède une section transversale rectiligne. En d'autres termes, le dessus **4** et le renfort supérieur **23** peuvent présenter des sections transversales différentes et, plus généralement, des formes différentes.

La forme de la face supérieure **26** de la poutre interne **21** et celle du renfort supérieur **23** peuvent être choisies en fonction de considérations essentiellement techniques en rapport avec le comportement mécanique voulu pour la planche de ski **1,** en ne tenant pas ou que peu compte de la forme choisie pour le dessus **4** de cette planche **1.** La forme de ce dessus **4** est principalement déterminée par l'élément décoratif **6** de la couche supérieure **5,** qui a pour fonction principale de protéger la poutre interne **21** sans influer significativement sur le comportement mécanique de la planche de ski **1.**

Changer la forme du dessus **4** de la planche de ski **1** sans pour autant modifier le comportement mécanique de cette planche **1** est aisé à réaliser. Pour ce faire, on remplace la couche supérieure de protection **5** par une autre ayant un élément décoratif analogue à celui référencé **6** sans être de même forme et/ou sans être localisé au même endroit. On peut également remplacer la couche supérieure de protection **5** par une autre ayant plusieurs éléments décoratifs analogues à celui référencé **6.**

Une manière de tirer parti de qui est exposé dans le paragraphe précédent est de concevoir à faible coût deux gammes ou plus de planches **1** et de produire ces deux gammes dont les planches 1 comportent sensiblement la même poutre interne **21** mais pas la même couche supérieure de protection **5,** de manière à se distinguer les unes des autres par des formes différentes de leurs dessus respectifs **4.** Les planches 1 de l'une des deux gammes et les planches 1 de l'autre gamme possèdent sensiblement le même comportement sur neige tout en pouvant présenter des aspects très différents. Augmenter le nombre de gammes de planches 1 en procédant de la sorte présente l'avantage de ne générer qu'un faible surcoût.

Parmi les procédés pouvant être utilisés pour mettre en place l'élément décoratif **6** dans la découpe **8** figurent notamment ceux décrits dans les documents EP-0 972 544, FR-2 823 126 et EP-1 479 416.

Sur les figures 5 et 6 est représentée une planche de ski **101** selon une variante de réalisation de l'invention. Dans ce qui suit, on ne décrit que ce qui la distingue de la planche de ski **1.** En outre, une référence utilisée ci-après pour désigner une partie de cette planche **101** semblable ou équivalente à une partie référencée de la planche 1 est construite en ajoutant 100 à la référence repérant cette partie dans la planche 1.

Ainsi qu'on peut le voir à la figure 5, la platine **102** est en deux parties, qui sont un rail **102A** et un rail **102B** disposés dans le prolongement l'un de l'autre et dont chacune est destinée à recevoir un sous-ensemble dé fixation, tel qu'une talonnière arrière ou une butée avant non représentées dans un souci de clarté.

Parallèlement, la couche supérieure de protection **105** comporte deux éléments décoratifs en volume **106,** dont chacun est logé sans jeu dans l'une de deux découpes **108** ménagées dans la peau **107** de cette couche supérieure de protection **105.** Chaque élément décoratif **106** porte et retient l'un des rails **102A** et **102B,** tout en enveloppant sa portion basse.

Ainsi qu'on peut bien le voir à la figure 6, l'un des éléments décoratifs **106** est surmoulé sur la portion basse du rail **102A,** de manière à en emprisonner l'embase de montage, y compris deux ailes latérales et opposées **30** qui font partie de cette embase. De manière semblable, l'autre élément décoratif **106** est surmoulé sur le rail **102B.**

La planche de ski **101** comporte une poutre interne **121** qui est identique ou sensiblement identique à la poutre **21** et qui est protégée par une enveloppe externe comprenant plusieurs éléments raccordés de manière étanche, dont la couche supérieure de protection **105,** la semelle **119** et les deux chants gauche et droit **118.**

Alors que sa poutre interne **121** est identique ou sensiblement identique à la poutre interne **21** de la planche **1,** la planche de ski **101** possède un dessus **104** dont l'aspect et, en particulier, la forme diffèrent du dessus **4** de cette planche **1.**

Dans l'exemple représenté, aucun des éléments décoratifs **106** ne porte d'accessoire semblable à la plaque décorative **11** ou à la pièce de raccordement **12.** Il peut toutefois en être autrement.

L'invention ne se limite pas aux modes de réalisation décrits précédemment. En particulier, elle ne se limite pas aux planches de ski alpin. Au contraire, une planche de surf ou une planche de ski de fond ou bien encore tout autre type de planche de glisse sur neige peut également être conforme à l'invention.

## Revendications

1. Planche de glisse sur neige, comprenant au moins des carres (20) et une semelle (19) constitutives d'un ensemble inférieur, une poutre interne de structuration mécanique (21) et une couche supérieure de protection (5) qui recouvre partiellement ladite poutre interne (21) sans influer significativement sur le comportement mécanique défini par cette poutre interne (21), et qui comprend une peau apparente (7) percée d'une découpe (8), ***caractérisée* en ce que** la couche supérieure de protection (5) comporte au moins un élément décoratif apparent en volume (6) qui forme une saillie dépassant au dessus de ladite peau (7), en étant fixé dans ladite découpe (8) de manière à fermer cette découpe (8) et à affleurer la face inférieure de ladite peau (7), au moins cette peau (7) et l'élément décoratif en volume (6) définissant ensemble un dessus apparent en volume (4) de la planche de glisse.

2. Planche de glisse selon la revendication 1, ***caractérisée* en ce qu'**une face supérieure (26) de la poutre interne de structuration mécanique (21) comprend une portion qui présente une forme prédéfinie et au dessus de laquelle est située ladite découpe (8), l'élément décoratif en volume (6) comportant une face inférieure sensiblement complémentaire de ladite forme prédéfinie.

3. Planche de glisse selon la revendication 2, ***caractérisée* en ce que** la poutre de structuration mécanique (21) comprend au moins un noyau (24), ainsi qu'un renfort supérieur (23) qui, au moins au droit de l'élément décoratif en volume (6), s'étend sensiblement selon ladite forme prédéfinie.

4. Planche de glisse selon l'une quelconque des revendications 2 et 3, **caractérisée en ce que** ladite forme prédéfinie comporte une section transversale qui est sensiblement rectiligne.

5. Planche de glisse selon l'une quelconque des revendications précédentes, ***caractérisée* en ce que** l'élément décoratif en volume (6) possède une épaisseur maximale qui est au moins égale à trois fois l'épaisseur de ladite peau (7).

6. Planche de glisse selon l'une quelconque des revendications précédentes, ***caractérisée* en ce que** l'élément décoratif en volume (6) délimite un logement en creux (14) de réception d'une pièce rapportée (11).

7. Planche de glisse selon l'une quelconque des revendications précédentes, ***caractérisée* en ce que** l'élément décoratif en volume (6) définit des moyens (15) de retenue d'une pièce rapportée (12).

8. Planche de glisse selon la revendication 7, ***caractérisée* en ce que** lesdits moyens de retenue (15) comportent un angle de contre-dépouille.

9. Planche de glisse selon l'une quelconque des revendications précédentes, ***caractérisée* en ce qu'**elle porte au moins un équipement (2, 12) dont l'élément décoratif en volume (6) enveloppe au moins une portion.

10. Planche de glisse selon la revendication 9, ***caractérisée* en ce que** l'élément décoratif en volume (106) est surmoulé sur au moins une portion dudit équipement (102).

11. Planche de glisse selon l'une quelconque des revendications 9 et 10, ***caractérisée* en ce que** ledit équipement comprend une platine (102) de support d'une fixation de solidarisation d'une chaussure.

12. Planche de glisse selon l'une quelconque des revendications précédentes, ***caractérisée* en ce que** ladite découpe possède un contour fermé sur lui-même, dont est complémentaire un contour de l'élément décoratif.

13. Planche de glisse selon l'une quelconque des revendications 1 à 11, ***caractérisée* en ce que** ladite découpe (8) s'étend sur toute la largeur de la planche de glisse et possède un contour ouvert (9), dont est complémentaire un contour (10) de l'élément décoratif en volume (6).

14. Planche de glisse selon l'une quelconque des revendications précédentes, ***caractérisée* en ce que** l'élément décoratif en volume (6) est une pièce moulée par injection.

15. Planche de glisse selon l'une quelconque des revendications précédentes, ***caractérisée* en ce que** l'élément décoratif en volume (6) est une pièce monobloc faite d'une seule matière.

16. Planche de glisse selon l'une quelconque des revendications 1 à 14, ***caractérisée* en ce que** l'élément décoratif en volume (6) est une pièce monobloc faite de plusieurs matières liées entre elles au niveau d'au moins une interface.

17. Planche de glisse selon l'une quelconque des revendications précédentes, ***caractérisée* en ce que** l'élément décoratif en volume (6) est sans renfort.

18. Jeu d'au moins deux planches de glisse sur neige (1) dont chacune est selon l'une quelconque des revendications précédentes, qui comportent sensiblement la même poutre interne de structuration mécanique (21) et qui se distinguent l'une de l'autre en ce que l'élément décoratif en volume (6) de l'une des planches de glisse (1) et l'élément décoratif en volume (6) de l'autre planche de glisse (1) confèrent des formes différentes aux dessus apparents respectifs (4) de ces deux planches de glisse (1).

## Claims

1. A snow gliding board, comprising at least edges (20) and a base (19) constituting a lower assembly, an internal mechanical structuring beam (21) and an upper protective layer (5), which partially covers said internal beam (21) without significantly influencing the mechanical behavior defined by this internal beam (21), and which comprises a visible skin (7) perforated with a cutout (8) ***characterized* in that** the upper protective layer (5) comprises at least one 3D visible decorative element (6) which projects above said skin (7), while being fixed in said cutout (8) so as to close this cutout (8) and to be flush with the underside of said skin (7), at least this skin (7) and the 3D decorative element (6) together defining a 3D visible top (4) of the gliding board.

2. The gliding board as claimed in claim 1, ***characterized* in that** an upper face (26) of the internal mechanical structuring beam (21) comprises a portion which has a predefined shape and above which said cutout (8) is located, the 3D decorative element (6) comprising a lower face substantially matching said predefined shape.

3. The gliding board as claimed in claim 2, ***characterized* in that** the internal mechanical structuring beam (21) comprises at least one core (24), and an upper reinforcement (23) which, at least opposite the 3D decorative element (6), extends substantially along said predefined shape.

4. The gliding board as claimed in either of claims 2 and 3, ***characterized* in that** said predefined shape comprises a cross section that is substantially straight.

5. The gliding board as claimed in any one of the preceding claims, ***characterized* in that** the 3D decorative element (6) has a maximum thickness that is at least equal to three times the thickness of said skin (7).

6. The gliding board as claimed in any one of the preceding claims, ***characterized* in that** the 3D decorative element (6) bounds a hollow recess (14) for accommodating an added part (11).

7. The gliding board as claimed in any one of the preceding claims, ***characterized* in that** the 3D decorative element (6) defines means (15) for retaining an added part (12).

8. The gliding board as claimed in claim 7, ***characterized* in that** said retaining means (15) comprise a back draft.

9. The gliding board as claimed in any one of the preceding claims, ***characterized* in that** it carries at least one accessory (2, 12) at least a portion of which is enveloped by the 3D decorative element (6).

10. The gliding board as claimed in claim 9, ***characterized* in that** the 3D decorative element (106) is over-molded on at least a portion of said accessory (102).

11. The gliding board as claimed in either of claims 9 and 10, ***characterized* in that** said accessory comprises a plate (102) for supporting a binding for a boot.

12. The gliding board as claimed in any one of the preceding claims, ***characterized* in that** said cutout has a contour closed on itself, matching a contour of the decorative element.

13. The gliding board as claimed in any one of claims 1 to 11, ***characterized* in that** said cutout (8) extends along the whole width of the gliding board and has an open contour (9), matching a contour (10) of the 3D decorative element (6).

14. The gliding board as claimed in any one of the preceding claims, ***characterized* in that** the 3D decorative element (6) is an injection molded part.

15. The gliding board as claimed in any one of the preceding claims, ***characterized* in that** the 3D decorative element (6) is a one-piece part made from a single material.

16. The gliding board as claimed in any one of claims 1 to 14, ***characterized* in that** the 3D decorative element (6) is a one-piece part made from a plurality of materials joined together via at least one interface.

17. The gliding board as claimed in any one of the preceding claims, ***characterized* in that** the 3D decorative element (6) has no reinforcement.

18. A set of at least two snow gliding boards (1) each as claimed in any one of the preceding claims, which substantially comprise the same internal mechanical structuring beam (21) and which are distinguished from one another in that the 3D decorative element (6) of one of the gliding boards (1) and the 3D decorative element (6) of the other gliding board (1) confer different shapes on the respective visible tops (4) of these two gliding boards (1).

## Patentansprüche

1. Schneegleitbrett, umfassend mindestens Kanten (20) und eine Sohle (19), die eine untere Einheit bilden, einen inneren Träger (21) zur mechanischen Strukturierung und eine obere Schutzschicht (5), die den inneren Träger (21) teilweise bedeckt, ohne das durch diesen inneren Träger (21) definierte mechanische Verhalten signifikant zu beeinflussen, und die eine sichtbare Haut (7) umfasst, die mit einem Ausschnitt (8) versehen ist, **dadurch gekennzeichnet, dass** die obere Schutzschicht (5) mindestens ein sichtbares Zier-Volumenelement (6) umfasst, das einen über die Haut (7) hinausragenden Vorsprung bildet, indem es in dem Ausschnitt (8) so befestigt ist, dass es den Ausschnitt (8) schließt und mit der Unterseite der Haut (7) bündig ist, wobei mindestens die Haut (7) und das Zier-Volumenelement (6) zusammen eine sichtbare Volumenoberseite (4) des Gleitbretts bilden.

2. Gleitbrett nach Anspruch 1, **dadurch gekennzeichnet, dass** eine obere Seite (26) des inneren Trägers (21) zur mechanischen Strukturierung einen Teil umfasst, der eine vordefinierte Form aufweist und über dem der Ausschnitt (8) gelegen ist, wobei das Zier-Volumenelement (6) eine untere Seite umfasst, die zu der vordefinierten Form im Wesentlichen komplementär ist.

3. Gleitbrett nach Anspruch 2, **dadurch gekennzeichnet, dass** der Träger (21) zur mechanischen Strukturierung mindestens einen Kern (24) sowie eine obere Verstärkung (23) umfasst, die sich mindestens auf Höhe des Zier-Volumenelements (6) im Wesentlichen gemäß der vordefinierten Form erstreckt.

4. Gleitbrett nach einem der Ansprüche 2 und 3, **dadurch gekennzeichnet, dass** die vordefinierte Form einen Querschnitt umfasst, der im Wesentlichen geradlinig ist.

5. Gleitbrett nach einem der vorhergehenden Ansprüche, **dadurch gekennzeichnet, dass** das Zier-Volumenelement (6) eine maximale Dicke besitzt, die mindestens gleich dem Dreifachen der Dicke der Haut (7) ist.

6. Gleitbrett nach einem der vorhergehenden Ansprüche, **dadurch gekennzeichnet, dass** das Zier-Volumenelement (6) eine vertiefte Aussparung (14) zur Aufnahme eines angebrachten Teils (11) abgrenzt.

7. Gleitbrett nach einem der vorhergehenden Ansprüche, **dadurch gekennzeichnet, dass** das Zier-Volumenelement (6) Mittel (15) zum Zurückhalten eines angebrachten Teils (12) bildet.

8. Gleitbrett nach Anspruch 7, **dadurch gekennzeichnet, dass** die Rückhaltemittel (15) einen Hinterschneidungswinkel umfassen.

9. Gleitbrett nach einem der vorhergehenden Ansprüche, **dadurch gekennzeichnet, dass** es mindestens eine Ausrüstung (2, 12) trägt, von der das Zier-Volumenelement (6) mindestens einen Teil umhüllt.

10. Gleitbrett nach Anspruch 9, **dadurch gekennzeichnet, dass** das Zier-Volumenelement (106) auf mindestens einen Teil der Ausrüstung (102) aufgeformt ist.

11. Gleitbrett nach einem der Ansprüche 9 und 10, **dadurch gekennzeichnet, dass** die Ausrüstung eine Platine (102) zum Tragen einer Bindung zur Befestigung eines Schuhs umfasst.

12. Gleitbrett nach einem der vorhergehenden Ansprüche, **dadurch gekennzeichnet, dass** der Ausschnitt einen in sich geschlossenen Umriss umfasst, zu dem ein Umriss des Zierelements komplementär ist.

13. Gleitbrett nach einem der Ansprüche 1 bis 11, **dadurch gekennzeichnet, dass** der Ausschnitt (8) sich über die ganze Breite des Gleitbretts erstreckt und einen offenen Umriss (9) besitzt, zu dem ein Umriss (10) des Zier-Volumenelements (6) komplementär ist.

14. Gleitbrett nach einem der vorhergehenden Ansprüche, **dadurch gekennzeichnet, dass** das Zier-Volumenelement (6) ein spritzgegossenes Teil ist.

15. Gleitbrett nach einem der vorhergehenden Ansprüche, **dadurch gekennzeichnet, dass** das Zier-Volumenelement (6) ein aus einem einzigen Werkstoff hergestelltes einstückiges Teil ist.

16. Gleitbrett nach einem der Ansprüche 1 bis 14, **dadurch gekennzeichnet, dass** das Zier-Volumenelement (6) ein einstückiges Teil ist, das aus mehreren Werkstoffen hergestellt ist, die auf Höhe mindestens einer Trennfläche miteinander verbunden sind.

17. Gleitbrett nach einem der vorhergehenden Ansprüche, **dadurch gekennzeichnet, dass** das Zier-Volumenelement (6) ohne Verstärkung ist.

18. Satz von mindestens zwei Schneegleitbrettern (1), von denen jedes nach einem der vorhergehenden Ansprüche ist und die im Wesentlichen den gleichen inneren Träger (21) zur mechanischen Strukturierung umfassen und sich voneinander **dadurch** unterscheiden, dass das Zier-Volumenelement (6) des einen der Gleitbretter (1) und das Zier-Volumenelement (6) des anderen Gleitbretts (1) den jeweiligen sichtbaren Oberseiten (4) dieser beiden Gleitbretter (1) verschiedene Formen verleihen.
